# EUROPÄISCHE PATENTANMELDUNG

(11) **EP 0 924 483 A2**
(43) Veröffentlichungstag der Anmeldung: **23.06.1999**
(21) Anmeldenummer: 98123977.5
(22) Anmeldetag: 17.12.1998
(51) Int. Cl.: F25D 27/00, H01H 3/16, E05D 11/00

(54) **Schaltvorrichtung für Beleuchtungseinrichtungen in Kühlgeräten**

(30) Priorität: 19.12.1997 ES 9702642
(71) Anmelder: BSH Fabricacion, S.A., 31191 Esquiroz (Navarra) (ES)
(72) Erfinder: Diaz Landibar, Fernando, Esquiroz, Navarra (ES)
(74) Vertreter: Thoma, Lorenz

(57) **Zusammenfassung**

Sie zeichnet sich dadurch aus, daß der Schalter mechanisch mittels eines Bolzens (5) betätigt wird, welcher an der Halterung (1) angebracht ist und das Gehäuse drehend mit der Tür (9) verbindet.

Die Struktur des Bolzens (5) besteht aus einer Nocke und einer Einkerbung (6), auf der die Schaltfeder (10) eines Schalters ruht, außerdem ist der Bolzen kraftschlüssig mit der Tür (9), sodaß beim Öffnen und Schließen der Tür die Feder (10) verschoben wird und dadurch das Ein- und Ausschalten der Beleuchtung erfolgt.

Dieser Aufbau gestattet eine beliebige Festlegung des Punktes zur Aktivierung des Schalters durch Veränderung des Bolzen-Schaltweges (5).

Der Mikroschalter ist in einem Gehäuse (11) untergebracht, welches mit Teilen (12) zur Befestigung an der Halterung (1) ausgestattet ist, die asymetrisch zur Struktur des Gehäuses verlaufen.

## Beschreibung

### GEGENSTAND DER ERFINDUNG

Bei der Erfindung handelt es sich um eine Schaltvorrichtung für Beleuchtungsreinrichtungen wie sie in Kühlgeräten mit wärmeisolierendem Gehäuse verwendet werden. Diese Kühlgeräte bestehen aus einer Kühlkammer, welche über eine Tür zugänglich ist, die an dem Gehäuse in drehender Form angebracht ist und unabhängig von der Drehrichtung der Tür verwendet werden kann; d.h. die Betätigung erfolgt unabhängig von der Position der Tür zum Gehäuse. Damit wird verhindert, daß eine falsche Stellung das einwandfreie Funktionieren der Beleuchtungseinrichtung beeinträchtigt.

### HINTERGRUND DER ERFINDUNG

Die heutige Technik kennt den Einsatz von Vorrichtungen, die die in Kühlgeräten verwendeten Beleuchtungseinrichtungen so steuern, daß beim Öffnen und Schließen der Tür die Beleuchtung in der Kühlkammer ein- oder ausgeschaltet wird.
Die Ein- oder Abschaltung erfolgt über eine Vorrichtung, die dabei einen Schalter zum Ein- und Ausschalten der Lampe betätigt, welche Bestandteil der Beleuchtungseinrichtung ist.

In einigen Fällen befindet sich der Schalter im Innern der Kühlkammer und wird über die Doppeltür betätigt, in anderen Fällen ist der Schalter außen am oberen Teil der Tür angebracht. Hierbei wird er direkt durch die Tür betätigt. In den Fällen, in denen die Schalter außen an der Kühlkammer Vorgesehen sind, können diese ebensogut an anderen Stellen angebracht werden, um den gleichen Effekt zu erzielen.

Da die Türen in jedem Fall zur Öffnung nach rechts oder nach links montiert werden können und dazu noch das Eigengewicht der Türen kommt, neigen diese dazu, sich zu verstellen, was zur Beeinträchtigung einer präzisen Funktionsweise der Schalter führt und zu Schweirigkeiten bei der Festlegung des genauen Zeitpunktes der Schalterbetätigung. In manchen Fällen kommt es aufgrund der angesprochenen Verstellungen sogar zum Ausfall der Schalter.

### BESCHREIBUNG DER ERFINDUNG

Um den beschriebenen Nachteilen entgegenzuwirken, wurde eine neue Vorrichtung für Beleuchtungseinrichtungen in Kühlgeräten entwickelt, welche sich dadurch auszeichnet, daß beim Öffnen und Schließen der Tür der Schalter mechanisch über eines der Teile an der Aufnahmehalterung betätigt wird, die die Drehbewegung der Tür an dem Gehäuse des Kühlgerätes ermöglicht.

Dieses Aufnahmeteil weist eine Nockenkontur auf, welche in den Schalter eingreift. Um diesen Einrastvorgang zu vereinfachen, befindet sich der Schalter vorzugsweise auf der Halterung, welche die Drehbewegung der Tür am Gehäuse erlaubt.

Um den Schalter außerdem betätigen zu können, wurde das Nockenprofil in dem Bolzen nachgebildet, der das aufnahmeteil für die Halterung darstellt und gleichzeitig die Drehbewegung der Tür zum Öffnen und Schließen ermöglicht.

Die Nockenkontur ist längs der Drehachse des Bolzens ausgeformt.

Die Betätigung des Schalters erfolgt durch die Nocke, die auf die Schaltfeder des Schalters einwirkt. Dieser besteht in Form eines Mikroschalters und ist für die Betätigung der Beleuchtungseinrichtung vorgesehen.

Um die Positionerung des Mikroschalters an der Halterung zu erreichen, wurde dieser Schalter in einem Gehäuse untergebracht, das mit Befestigungsteilen an der Halterung arretiert wird. Diese ist notwendig, um eine einwandfreie Anbringung des Mikroschalters in bezug auf die Nockenkontur am Anschlag zu erreichen, und zwar sowohl beim Öffnen der Tür nach rechts wie auch nach links.
Die Anordnung des Mikroschalters im Gehäuse wird so ausgeführt, daß er sich nicht bewegt, aber herausgezogen werden kann.

Die Elemente zur Anbringung des Gehäuses an der Halterung bestehen aus einigen vorstehenden, dornenähnlichen teilen, die an den Seitenwänden des Gehäuses herausragen und asymetrisch zum Gehäusekörper angelegt sind.

Zur Befestigung des Gehäuses an der Halterung muß in dieser eine Bohrung vorgenommen werden, in welche einer der Dornen eingeführt wird. Für eine korrekte Befestigung sollte diese Öffnung vorzugsweise länglich und/oder asymetrisch ausgeführt sein.

Die Befestigungsöffnung ist asymetrisch zum Gehäusekörper angelegt.

Nachfolgend werden zum besseren Verständnis dieser Beschreibung und als Bestandteil derselben eine Reihe von Abbildungen beigefügt, auf denen der Erfindungsgegenstand in erläuternder, aber nicht eingrenzender Form dargestellt wird.

### KURZERLÄUTERUNG DER ABBILDUNGEN

**Abbildung 1** zeigt eine schematische, im Querschnitt dargestellte Ansicht eines möglichen Anwendungsbeispieles der Erfindung. Darauf ist eine Halterung abgebildet, die die Drehbewegung einer Kühlgerätetür in bezug auf das Gehäuse darstellt.
**Abbildung 2** zeigt eine schematische Darstellung der Draufsicht der vorangegangenen Abbildung, aus der die Anordnung des Gehäuses mit dem Mikroschalter klar hervorgeht. Dieser wird durch den Bolzen betätigt, der ein Aufnahmeteil der Halterung darstellt, die eine Drehbewegung der Tür zum Gehäuse erlaubt.
**Abbildung 3** zeigt die Seitenansicht des Bolzens, der auf den vorangegangen Abbildungen zu sehen war.
**Abbildung 4** zeigt eine Draufsicht des Bolzens aus der vorangegangenen Abbildung im Querschnitt.
**Abbildung 5** zeigt eine Seitenansicht des Gehäuses für den Mikroschalter.
**Abbildung 6** zeigt eine Draufsicht nach einem Querschnitt des Gehäuses der obigen Abbildung.

### BESCHREIBUNG EINES AUSFÜHRUNGSBEISPIELES DER ERFINDUNG

Nachstehend erfolgt eine Beschreibung der Erfindung auf Grundlage der oben kommentierten Abbildungen.

Wie bereits angegeben, stellt die Erfindung eine Schaltvorrichtung für die Beleuchtungseinrichtung von Kühlgeräten dar, bei denen eine mit Befestigungsteilen bestückte Halterung 1 am Gehäuse 2 verwendet wird. In dem Ausführungsbeispiel ist dies durch eine Schraube 3 und eine Verlängerung 4 dargestellt. Dies kann auch ein beliebiges anderes Teil sein, da es nicht Gegenstand der Erfindung ist.

Außerdem wurde ein Aufnahmeteil für die Halterung I vorgesehen, das aus einem Bolzen 5 besteht, dessen oberer Teil eine Einkerbung 6 aufweist, die nach dem Anschlag 7 gemäß einem unten befindlichen asymetrischen Abschnitt 8 verläuft und die gesamte Nocke darstellt.

Der asymetrische Teil 8 ist kraftschlüssig mit der Tür 9, wobei auf der Einkerbung 6 der Schaltmechanismus 10 eines im Gehäuse 11 untergebrachten Mikroschalters ruht. Das Gehäuse 11 ist mit einigen vorstehenden, dornenähnlichen Teilen 12 versehen, die an den Seitenwänden des Gehäuses 11 herausragen und asymetrisch zum Körper des Gehäuses 11 angelegt sind.

Der Einschluß von zwei vorstehenden Teilen 12 gestattet die Anbringung des Mikroschalters für eine Tür 9, die sich nach rechts oder auch nach links öffnet.

Eines der Vorstehenden Teile 12 wird in eine Bohrung an der Halterung 1 eingeführt, so daß das Gehäuse (11) vollkommen an der Halterung 1 befestigt ist.

Für eine Befestigung, die die Herausnahme des Mikroschalters aus dem Innern des Gehäuse 11 erlaubt, sind einige Ansätze 13 und Anschläge 14 zur Rückhaltung des Mikroschalters vorgesehen, ferner ist eine offene Seite vorhanden, die die einführung diese Mikroschalters ermöglicht.

Da das asymetrische Stück 8 des Bolzens 5 kraftschlüssig mit der Tür 9 ist, entsteht beim Öffnen der Tür - da der Schaltmechanisms 10 auf der Einkerbung 6 des oberen Teils des Bolzen ruht - ein Schub des Schaltmechanismus 10 am Mikroschalter aufgrund der asymetrischen Drehung des oberen Bolzenteils 5, der verstärkt wird durch die Lage der Einkerbung 6.

Beim Schließvorgang entsteht die entgegengesetzte Wirkung, da beim Schließen der Schaltmechanismus 10 in seine Position 6 zurückkehrt, nach außen tritt und die Beleuchtung des Kühlgerätes abgeschaltet wird.

Diese Bauweise gestattet die Einstellung des Ein- und Ausschaltepunktes der Beleuchtung, da sie auf der Funktion der ausdehnung der Einkerbung 6 beruht und nicht von der relativen Stellung der Tür 9 zum Gehäuse 2 abhängt.

## Patentansprüche

1. **SCHALTVORRICHTUNG FÜR BELEUCHTUNSEINRICHTUNGEN IN KÜHLGERÄTEN,** welche mit wärmeisolierendem Gehäuse in Form einer Kühlkammer ausgestattet sind, die über eine Tür (9) zugängig ist, welche drehend an dem Gehäuse (2) mittels einer Halterung (1) angebracht ist. Diese Tür schaltet beim Öffnen oder Schließen eine Beleuchtung an oder aus, die die Kühlkammer durch mechanische Betätigung eines Schalters beleuchtet; sie zeichnet sich dadurch aus, daß sie beim Öffnen oder Schließen der Tür in mechanischer Form den Schalter mit einem Teil (5) an der Halterung (1) aktiviert.

2. **SCHALTVORRICHTUNG FÜR BELEUCHTUNSEINRICHTUNGEN IN KÜHLGERÄTEN** gemäß Anspruch Nr. 1. Sie zeichnet sich dadurch aus, daß das Teil (5) an der halterung (1) mit einem Nockenprofil versehen ist, das mit dem Schalter in angriff steht.

3. **SCHALTVORRICHTUNG FÜR BELEUCHTUNSEINRICHTUNGEN IN KÜHLGERÄTEN** gemäß Anspruch Nr. 2, gekennzeichnet dadurch, daß für die Betätigung des Schalters das Nockenprofil am Bolzen (5) der Aufnahmehalterung (1) angebracht ist, wobei dieser Bolzen (5) fest an der Tür (9) angebracht ist.

4. **SCHALTVORRICHTUNG FÜR BELEUCHTUNSEINRICHTUNGEN IN KÜHLGERÄTEN** gemäß den Ansprüchen Nr.2 oder 3, gekennzeichnet dadurch, daß das Nockenprofil längs der Drehachse des Bolzens (5) ausgebildet ist.

5. **SCHALTVORRICHTUNG FÜR BELEUCHTUNSEINRICHTUNGEN IN KÜHLGERÄTEN** gemäß den Ansprüchen Nr. 2 bis 4, gekennzeichnet dadurch, daß das Nockenprofil auf den Schaltmechanismus (10) des Schalters, vorzugsweise eines Mikroschalters, zur Betätigung der Beleuchtung einwirken kann.

6. **SCHALTVORRICHTUNG FÜR BELEUCHTUNSEINRICHTUNGEN** IN KÜHLGERÄTEN gemäß Anspruch Nr.5, gekennzeichnet dadurch, daß der Mikroschalter fest, aber mit der Möglichkeit der Herausnahme, in einem Gehäuse (11) untergebracht ist, das durch Positionierteile fest an der Halterung (1) für die korrekte Anbringung des Mikroschalters im Hinblick auf das Nockenprofil angebracht ist; für eine Öffnung der Tür nach rechts wie auch nach links.

7. **SCHALTVORRICHTUNG FÜR BELEUCHTUNSEINRICHTUNGEN IN KÜHLGERÄTEN** gemäß Anspruch Nr. 6, gekennzeichnet dadurch, daß die Positionierteile als vorstehende, dornenähnliche Elemente (12) ausgebildet sind, die an den seitenwänden des Gehäuses (11) herausragen und asymetrisch zum Gehäusekörper (11) angelegt sind.

8. **SCHALTVORRICHTUNG FÜR BELEUCHTUNSEINRICHTUNGEN IN KÜHLGERÄTEN** gemäß Anspruch Nr.6, gekennzeichnet dadurch, daß die Teile zur Positionierung durch eine Bohrung in der Halterung (1) gebildet sind, in der eines der vorstehenden Teile (12) des Gehäuses (11) arretiert wird, wobei diese Bohrloch asymetrisch zum Körper des Gehäuses (11) angeordnet ist.
